# EUROPÄISCHE PATENTSCHRIFT

(11) **EP 3 339 546 B1**
(45) Veröffentlichungstag und Bekanntmachung des Hinweises auf die Patenterteilung: **02.09.2020**
(21) Anmeldenummer: 17183588.7
(22) Anmeldetag: 27.07.2017
(51) Int. Cl.: E05F 3/10

(54) **ANZEIGEVORRICHTUNG FÜR EINEN TÜRSCHLIESSER MIT VERSTELLBARER SCHLIESSKRAFT SOWIE TÜRSCHLIESSER**
DISPLAY DEVICE FOR A DOOR CLOSER WITH ADJUSTABLE CLOSING FORCE AND DOOR CLOSER
AFFICHEUR POUR UN DISPOSITIF DE FERMETURE DE PORTE AVEC FORCE DE FERMETURE RÉGLABLE ET DISPOSITIF DE FERMETURE DE PORTE

(30) Priorität: 20.12.2016 DE 102016124958
(43) Veröffentlichungstag der Anmeldung: 27.06.2018
(73) Patentinhaber: dormakaba Deutschland GmbH, 58256 Ennepetal (DE)
(72) Erfinder: BIENEK, Volker, 58256 Ennepetal (DE); PABST, Thomas, 58256 Ennepetal (DE); HELLWIG, Alexander, 58256 Ennepetal (DE); WILDFÖRSTER, Thomas, 58256 Ennepetal (DE); EDELHOFF, Jutta, 58256 Ennepetal (DE); SALUTZKI, Thomas, 58256 Ennepetal (DE)
(74) Vertreter: Balder IP Law, S.L.

(56) Entgegenhaltungen:
- DE-A1- 3 344 680
- GB-A- 2 185 285

## Beschreibung

Die vorliegende Erfindung betrifft eine Anzeigevorrichtung für einen Türschließer mit verstellbarer Schließkraft, der Türschließer aufweisend eine rotatorische betätigbare Einstellwelle zur Einstellung der Schließkraft des Türschließers. Ferner betrifft die Erfindung einen Türschließer mit verstellbarer Schließkraft, aufweisend eine rotatorisch betätigbare Einstellwelle zur Einstellung der Schließkraft des Türschließers, ferner aufweisend eine Anzeigevorrichtung.

Türschließer sind in der modernen Technik grundsätzlich bekannt und weit verbreitet. Derartige Türschließer werden beispielsweise eingesetzt, um ein automatisches Schließen von Türen bereitstellen zu können. Ferner ist es bekannt, Türschließer mit einer verstellbaren Schließkraft auszubilden. Dadurch kann beispielsweise eine Schließgeschwindigkeit, die durch den Türschließer bereitgestellt werden kann, eingestellt werden. Auch eine Anpassung eines verwendeten Türschließers beispielsweise auf eine Größe der zu schließenden Tür kann dadurch vorgenommen werden.

Ein zentrales Bauteil eines derartigen Türschließers mit verstellbarer Schließkraft stellt oftmals eine Einstellwelle dar. Eine derartige Einstellwelle ist zumeist rotatorisch betätigbar, wobei durch eine derartige rotatorische Betätigung der Einstellwelle eine Schließkraft des Türschließers verändert werden kann. Dies kann beispielsweise bei einem Türschließer, dessen Antrieb durch ein Federelement bereitgestellt wird, durch eine Veränderung bzw. Anpassung einer Vorspannung des Federelementes vorgenommen werden. So kann beispielsweise durch eine rotatorische Betätigung der Einstellwelle ein Federteller, an dem sich das Federelement abstützt, versetzt positioniert werden, um eine derartige Veränderung der Vorspannung des Federelementes vorzunehmen.

Ferner kann bei derartigen Türschließern mit verstellbarer Schließkraft eine Anzeigevorrichtung vorgesehen sein, um eine aktuell eingestellte Schließkraft des Türschließers anzuzeigen. So ist beispielsweise aus der DE 10 2011 007 990 eine Anzeigevorrichtung bekannt, die auf einer rotierenden Scheibe basiert. Bei einem rotatorischen Betätigen der Einstellwelle wird gemäß dieser Ausgestaltungsform die Scheibe ebenfalls rotiert, wobei die verschiedenen Positionen der Scheibe die eingestellte Schließkraft des Türschließers anzeigen. Nachteilig hierbei ist jedoch, dass, insbesondere beispielsweise bei abgenutzten Türschließern, bei denen eine Einstellungsskala und/oder eine Markierung auf der Scheibe fehlt oder nur noch unleserlich ist, ein Ablesen der eingestellten Schließkraft nur noch schwer möglich ist. Weitere mögliche Anzeigevorrichtungen sind aus der EP 0 097 868 B1 bekannt. Die dort offenbarten Anzeigevorrichtungen sind entweder unmittelbar oder zumindest sehr nahe an der Einstellwelle des Türschließers angeordnet. Ein sicheres Ablesen einer eingestellten Schließkraft des Türschließers kann dadurch erschwert sein, insbesondere wenn der Türschließer sich in großer Höhe befindet. Weitere mögliche Anzeigevorrichtungen sind nicht direkt an eine Position der Einstellwelle gekoppelt, sodass es bei diesen Anzeigevorrichtungen evtl. zu einem fehlerhaften Anzeigen von eingestellten Schließkräften kommen kann.

Die GB2195285 und die DE3344680 offenbaren Türschließer mit Anzeigevorrichtungen.

Es ist somit Aufgabe der Erfindung, die oben beschriebenen Nachteile von Anzeigevorrichtungen für Türschließer bzw. von Türschließern zumindest teilweise zu beheben. Insbesondere ist es Aufgabe der Erfindung, eine Anzeigevorrichtung für einen Türschließer sowie einen Türschließer bereitzustellen, bei denen auf besonders einfache und kostengünstige Art und Weise ein besonders sicheres und mit gut ablesbares Anzeigen einer im Türschließer eingestellten Schließkraft ermöglicht wird.

Diese Aufgabe wird gelöst durch eine Anzeigevorrichtung für den Türschließer mit den Merkmalen des unabhängigen Anspruchs 1 sowie durch einen Türschließer mit den Merkmalen des nebengeordneten Anspruchs 6. Dabei gelten Merkmale und Details, die im Zusammenhang mit der erfindungsgemäßen Anzeigevorrichtung beschrieben sind, selbstverständlich auch in Verbindung mit dem erfindungsgemäßen Türschließer und jeweils umgekehrt, sodass bzgl. der Offenbarung zu den einzelnen Erfindungsaspekten stets wechselseitig Bezug genommen wird bzw. werden kann.

In einem ersten Aspekt der Erfindung wird die Aufgabe gelöst durch eine Anzeigevorrichtung für einen Türschließer mit verstellbarer Schließkraft, der Türschließer aufweisend eine rotatorische betätigbare Einstellwelle zur Einstellung der Schließkraft des Türschließers. Eine erfindungsgemäße Anzeigevorrichtung ist dadurch gekennzeichnet, dass die Anzeigevorrichtung einen Koppelabschnitt zum mechanischen Koppeln mit der Einstellwelle und einen vom Koppelabschnitt getrennten und mit diesem mechanisch wirkverbundenen Anzeigeabschnitt mit einem linear bewegbaren Anzeigeelement zum Anzeigen der Schließkraft des Türschließers aufweist.

Eine erfindungsgemäße Anzeigevorrichtung ist für einen Türschließer mit verstellbarer Schließkraft vorgesehen. Ein derartiger Türschließer weist insbesondere eine rotatorisch betätigbare Einstellwelle zur Einstellung der Schließkraft des Türschließers auf. Derartige Einstellwellen stellen eine häufig verwendete zentrale Baueinheit eines derartigen Türschließers dar.

So kann z. B. durch eine derartige rotatorisch betätigbare Einstellwelle, die beispielsweise durch einen Schneckenantrieb manuell und/oder durch einen motorischen Antrieb bewegt werden kann, ein Federteller zur Einstellung einer Vorspannung eines im Türschließers verwendeten Federelements verwendet werden. Die im Türschließer eingestellte Schließkraft ist insbesondere direkt von der Drehposition der rotatorisch betätigbaren Einstellwelle bzw. von den durch die Einstellwelle durchgeführten Umdrehungen abhängig.

Aus diesem Grund ist es erfindungswesentlich vorgesehen, dass eine erfindungsgemäße Anzeigevorrichtung einen Koppelabschnitt aufweist, durch den eine direkte mechanische Kopplung mit der Einstellwelle bereitgestellt werden kann. Eine derartige Kopplung kann beispielsweise durch einen Formschluss zwischen dem Koppelabschnitt und der Einstellwelle bereitgestellt werden. Auf diese Weise kann sichergestellt werden, dass eine Bewegung, insbesondere eine Rotation, der Einstellwelle direkt und unmittelbar auf den Koppelabschnitt und damit auf die gesamte Anzeigevorrichtung übertragen werden kann. Ferner ist erfindungswesentlich bei einer erfindungsgemäßen Anzeigevorrichtung, dass neben dem Koppelabschnitt ein Anzeigeabschnitt vorgesehen ist, der insbesondere eine vom Koppelabschnitt getrennte Baueinheit der Anzeigevorrichtung darstellt. Der Koppelabschnitt und der Anzeigeabschnitt sind somit mit anderen Worten weder einstückig noch einteilig ausgebildet. Durch die mechanische Wirkverbindung zwischen dem Koppelabschnitt und dem Anzeigeabschnitt kann jedoch sichergestellt werden, dass eine Bewegung des Koppelabschnittes, die insbesondere durch eine rotatorische Bewegung der Einstellwelle hervorgerufen wird, direkt und unmittelbar auch auf den Anzeigeabschnitt übertragen wird. Erfindungsgemäß weist der Anzeigeabschnitt ein linear bewegbares Anzeigeelement auf, das eben durch diese übertragene Bewegung linear bewegt werden kann und somit eine Position, insbesondere Drehposition, bzw. Rotation der Einstellwelle anzeigt, wodurch eine Schließkraft des Türschließers ebenfalls angezeigt werden kann. Eine lineare Bewegung im Sinne der Erfindung bedeutet nicht zwingend, dass diese Bewegung geradlinig ist, sodass linear bewegbar im Sinne der Erfindung auch eine Bewegung entlang einer Kurvenbahn bedeuten kann. Eine rotatorische Bewegung ist jedoch von einer linearen Bewegung des Anzeigeabschnittes im Sinne der Erfindung nicht umfasst.

Zusammenfassend ist bei einer erfindungsgemäßen Anzeigevorrichtung vorgesehen, dass eine Kopplung der Anzeigevorrichtung an die rotatorisch betätigbare Einstellwelle und das eigentliche Anzeigen der Schließkraft des Türschließers durch voneinander getrennte, aber dennoch mechanisch wirkverbundene Bauabschnitte einer erfindungsgemäßen Anzeigevorrichtung bereitgestellt werden. Durch das direkte Koppeln des Koppelabschnittes an die Einstellwelle kann ein unmittelbares Aufnehmen und Weiterleiten einer Bewegung der Einstellwelle und damit einer Veränderung der Schließkraft sichergestellt werden. Durch das linear bewegbare Anzeigeelement des Anzeigeabschnittes kann eine besonders einfache ablesbare Anzeige der Schließkraft bereitgestellt werden, wobei durch die Trennung des Anzeigeabschnittes vom Koppelabschnitt eine insbesondere beliebige Positionierung der eigentlichen Anzeige in Bezug auf die Einstellwelle bereitgestellt werden kann. Auch auf diese Weise kann eine besonders gute Ablesbarkeit der eingestellten Schließkraft des Türschließers bereitgestellt werden.

Ferner ist bei einer erfindungsgemäßen Anzeigevorrichtung vorgesehen, dass der Anzeigeabschnitt ein Ritzelelement mit einem Außengewinde und das Anzeigeelement eine Ritzelaufnahme mit einem Innengewinde aufweist, wobei das Außengewinde des Ritzelelements in das Innengewinde der Ritzelaufnahme zum linearen Verstellen des Anzeigeelementes eingreift. Ein derartiges Ritzelelement im Zusammenspiel mit einer Ritzelaufnahme stellt eine besonders einfache Art und Weise dar, eine Umwandlung einer rotatorischen Bewegung in eine lineare Bewegung bereitzustellen. Auf diese Weise können die vom Koppelabschnitt von der Einstellwelle aufgenommenen Positionsinformationen über verschiedene, insbesondere mehrere rotatorische Elemente, z. B. Zahnräder, bis zum Ritzelelement weitergegeben werden, dass dann über sein Außengewinde diese Information an das Innengewinde der Ritzelaufnahme des Anzeigeelementes weitergibt, das dann eine lineare Bewegung ausführt.

Erfindungsgemäß ist in einem montierten Zustand der Anzeigevorrichtung das Ritzelelement achsparallel und beabstandet zur Einstellwelle des Türschließers angeordnet. Auf diese Weise kann eine besonders gute Ablesbarkeit einer erfindungsgemäßen Anzeigevorrichtung noch weiter gesteigert werden. Insbesondere das beabstandete Anordnen des Ritzelelements zur Einstellwelle kann eine beliebige Anordnung des Anzeigeabschnittes am gesamten Türschließer ermöglicht werden. Da eine Einstellwelle des Türschließers zumeist in einer Längserstreckung des Türschließers angeordnet ist, kann ein achsparalleles Anordnen des Ritzelelements zur Einstellwelle diese Längserstreckung des Türschließers aufnehmen. Auch dadurch kann eine Verbesserung der Ablesbarkeit der Anzeigevorrichtung im montierten Zustand erreicht werden.

Erfindungsgemäß weist der Koppelabschnitt ein Koppelzahnrad und der Anzeigeabschnitt ein Anzeigezahnrad zur Herstellung der mechanischen Wirkverbindung zwischen dem Koppelabschnitt und dem Anzeigeabschnitt auf. Besonders bevorzugt kann vorgesehen sein, dass das Koppelzahnrad und das Anzeigezahnrad direkt kämmend ineinander greifen. Auch ein Vorhandensein von weiteren Zahnrädern, wobei die dann vorhandenen Zahnräder jeweils paarweise kämmend ineinander greifen, kann vorgesehen sein. Durch ein derartiges Vorhandensein von kämmend ineinandergreifenden Zahnrändern kann eine Weitergabe einer rotatorischen Information, beginnend von der Einstellwelle bis hin zum Anzeigeabschnitt, insbesondere bevorzugt zu einem Ritzelelement des Anzeigeabschnittes, besonders einfach sichergestellt werden. Eine besonders sichere Übertragung einer Drehpositionsinformation der Einstellwelle auf den Anzeigeabschnitt kann dadurch bereitgestellt werden.

Auch kann eine erfindungsgemäße Anzeigevorrichtung dahingehend ausgebildet sein, dass der Koppelabschnitt und/oder der Anzeigeabschnitt einen Getriebeabschnitt zur Beeinflussung der mechanischen Wirkverbindung zwischen dem Koppelabschnitt und dem Anzeigeabschnitt aufweisen, wobei insbesondere der Getriebeabschnitt zumindest ein Getriebezahnrad aufweist. Ein derartiger Getriebeabschnitt kann, wie bereits beschrieben, bevorzugt über Zahnrädern, eine mechanische Wirkverbindung zwischen dem Koppelabschnitt und dem Anzeigeabschnitt beeinflussen, wobei insbesondere Drehgeschwindigkeiten verändert werden. Weitere mögliche nicht erfindungsgemäße Getriebeabschnitte können zum Beispiel durch Hebelgetriebe, Kulissenführungen oder ähnlichen Elementen bereitgestellt werden. Insbesondere kann durch einen derartigen Getriebeabschnitt bereitgestellt werden, dass eine Geschwindigkeit der linearen Bewegung des Anzeigeelementes beeinflusst werden kann. Auf diese Weise kann beispielsweise eine Skala, über die sich das Anzeigeelement während der Einstellung der Schließkraft bewegt, gestreckt werden, wodurch eine Ablesbarkeit einer eingestellten Schließkraft nochmals gesteigert werden kann.

Darüber hinaus kann eine erfindungsgemäße Anzeigevorrichtung dahingehend ausgebildet sein, dass der Koppelabschnitt ein Koppelelement zum mechanischen Koppeln mit einem Gegenkoppelelement der Einstellwelle aufweist. Besonders bevorzugt können das Koppelelement und das Gegenkoppelelement formschlüssig ineinander greifen. Eine besonders sichere Übertragung der Bewegungsinformation, insbesondere einer Rotationsinformation, der Einstellwelle auf den Koppelabschnitt kann dadurch sichergestellt werden. Durch das Vorhandensein eines Koppelelements und eines Gegenkoppelelementes kann insbesondere eine Einstückigkeit und/oder Einteiligkeit der Einstellwelle und des Koppelabschnittes vermieden werden. Ein Aufbau einer erfindungsgemäßen Anzeigevorrichtung kann dadurch vereinfach werden.

Ferner kann die erfindungsgemäße Anzeigevorrichtung dahingehend weiterentwickelt sein, dass das Koppelelement als ein Innensechskant zum mechanischen Koppeln mit einem als Außensechskant ausgebildeten Gegenkoppelelement ausgebildet ist. Dies stellt eine besonders bevorzugte Ausgestaltungsform eines Koppelelementes und eines Gegenkoppelelementes dar. Ein formschlüssiges Ineinandergreifen des Koppelelementes und des Gegenkoppelelementes kann durch eine derartige Ausgestaltung als Innensechskant bzw. Außensechskant besonders einfach bereit- und sichergestellt werden.

Erfindungsgemäß weist die Anzeigevorrichtung ein Kappenelement zum Aufnehmen zumindest des Koppelabschnittes und des Anzeigeabschnittes auf, wobei das Kappenelement am Türschließer anordenbar ist, insbesondere auf den Türschließer aufsteckbar ist. Durch ein derartiges Kappenelement, in dem der Koppelabschnitt und der Anzeigeabschnitt angeordnet sind, kann ein besonders kompakter Aufbau einer erfindungsgemäßen Anzeigevorrichtung dargestellt werden. Insbesondere kann durch ein derartiges Kappenelement auch eine mögliche Nachrüstung eines bereits vorhandenen Türschließers mit einer erfindungsgemäßen Anzeigevorrichtung bereitgestellt werden. Auf diese Weise kann ermöglicht werden, auch bereits vorhandene Türschließer ohne Anzeigevorrichtung mit einer erfindungsgemäßen Anzeigevorrichtung auszustatten.

Bevorzugt kann eine erfindungsgemäße Anzeigevorrichtung dahingehend weiterentwickelt sein, dass das Kappenelement zumindest eine Lagerungsvorrichtung zum Lagern des Koppelabschnittes und/oder des Anzeigeabschnittes, insbesondere zum rotatorischen Lagern des Koppelzahnrades und/oder des Anzeigezahnrades und/oder des Ritzelelements und/oder des Getriebezahnrades, aufweist. Durch diese erfindungsgemäße Ausgestaltungsform, insbesondere des Kappenelementes, kann eine nochmalige Steigerung einer Kompaktheit einer erfindungsgemäßen Anzeigevorrichtung ermöglicht werden. Insbesondere sind keine zusätzlichen Elemente zur Lagerung des Koppelabschnittes und/oder des Anzeigeabschnittes nötig. Insbesondere Zahnräder und andere rotierende Elemente einer erfindungsgemäßen Anzeigevorrichtung, wie beispielsweise das Ritzelelement, können auf diese Weise besonders einfach in einer erfindungsgemäßen Anzeigevorrichtung nicht nur gehalten sondern sogar gelagert werden. Eine Anordnung der einzelnen Abschnitte im Inneren einer erfindungsgemäßen Anzeigevorrichtung kann somit zu jeder Zeit aufrechterhalten werden, wodurch eine Sicherung der Funktionalität einer erfindungsgemäßen Anzeigevorrichtung sichergestellt werden kann.

Gemäß einem zweiten Aspekt der Erfindung wird die Aufgabe gelöst durch einen Türschließer mit verstellbarer Schließkraft, aufweisend eine rotatorisch betätigbare Einstellwelle zur Einstellung der Schließkraft des Türschließers, ferner aufweisend eine Anzeigevorrichtung. Ein erfindungsgemäßer Türschließer ist dadurch gekennzeichnet, dass die Anzeigevorrichtung gemäß dem ersten Aspekt der Erfindung ausgebildet ist. Durch den Einsatz einer Anzeigevorrichtung gemäß dem ersten Aspekt der Erfindung bringt somit ein erfindungsgemäßer Türschließer gemäß dem zweiten Aspekt der Erfindung dieselben Vorteile mit sich, wie sie ausführlich in Bezug auf eine erfindungsgemäße Anzeigevorrichtung gemäß dem ersten Aspekt der Erfindung beschrieben worden sind.

Ferner kann ein erfindungsgemäßer Türschließer dahingehend ausgebildet sein, dass ein, insbesondere über eine Schnecke rotatorisch antreibbares, Schneckenrad mit der Einstellwelle mechanisch gekoppelt ist, wobei das Schneckenrad eine Schneckenradaufnahme zum zumindest teilweisen Aufnehmen des Koppelabschnittes, insbesondere des Koppelzahnrades des Koppelabschnittes, aufweist. Für eine Einstellung der Einstellwelle hat sich eine derartige Kombination aus Schneckenrad und Schneckenzahnrad als besonders geeignet herausgestellt, da dadurch eine Selbsthemmung bereitgestellt werden kann. Ein ungewolltes, selbstständiges Verstellen der Schließkraft des Türschließers kann dadurch sicher vermieden werden. Besonders bevorzugt weist ein derartiges Schneckenrad eine Schneckenradaufnahme auf. Diese Schneckenradaufnahme ist bevorzugt um eine Achse des Schneckenzahnrades ausgeformt, die koaxial zur Achse der Einstellwelle angeordnet ist. Durch das zumindest teilweise Aufnehmen des Koppelabschnittes, insbesondere des Koppelzahnrades des Koppelabschnittes in diese Schneckenradaufnahme kann eine weitere Steigerung der Kompaktheit eines erfindungsgemäßen Türschließers gleichgestellt werden. Das Koppelzahnrad, das wiederum besonders bevorzugt beispielsweise ein Koppelelement aufweist, kann somit zumindest teilweise im Inneren der Schneckenradaufnahme angeordnet werden, wodurch ein verringerter Bedarf an Bauraum bereitgestellt werden kann. Ein Einsatz eines erfindungsgemäßen Türschließers in Situationen, in denen nur geringer Bauraum zur Verfügung steht, kann dadurch ermöglicht werden.

Eine erfindungsgemäße Anzeigevorrichtung sowie ein erfindungsgemäßer Türschließer sowie deren Weiterbildung der Vorteile werden nachfolgend anhand von Zeichnungen näher erläutert. Elemente mit gleicher Funktion und Wirkungsweise sind in den Figuren 1 bis 3 jeweils mit denselben Bezugszeichen versehen. Es zeigen schematisch:
Fig. 1 ein Teil einer Ausführungsform eines erfindungsgemäßen Türschließers mit einer erfindungsgemäßen Anzeigevorrichtung in einer Explosionsdarstellung,
Fig. 2 die in Figur 1 gezeigten Elemente in einer Schnittdarstellung und
Fig. 3 die in Figur 1 gezeigten Elemente in einer Draufsicht.

In den Figuren 1 bis 3 werden Teile einer Ausführungsform eines erfindungsgemäßen Türschließers 50 und eine Ausführungsform einer erfindungsgemäßen Anzeigevorrichtung 1 in verschiedenen Darstellungen gezeigt. Im Folgenden werden daher die einzelnen Figuren gemeinsam beschrieben, wobei auf die speziellen Einzelheiten der einzelnen Figuren gesondert eingegangen wird.

In Figur 1 ist eine Explosionsdarstellung eines Teils eines erfindungsgemäßen Türschließers 50 und eine Anzeigevorrichtung 1 gezeigt. Dabei sind vom Türschließer 50 insbesondere eine Schnecke 53 und ein Schneckenrad 54 abgebildet. Das Schneckenrad 54 weist eine zentrale Öffnung auf, die zum Aufnehmen und formschlüssigen Kontaktieren einer Einstellwelle 51 (in Fig. 1 nicht mit abgebildet) des erfindungsgemäßen Türschließers 50 ausgebildet ist, siehe insbesondere Figur 2 und Figur 3. Durch eine Drehung der Schnecke 53 wird wiederum das Schneckenrad 54 in Rotation versetzt, wodurch die Einstellwelle 51 ebenfalls oder rotatorisch bewegbar ist. Eine Einstellung einer Schließkraft eines erfindungsgemäßen Türschließers 50 kann dadurch vorgenommen werden. In den Figuren 2 und 3 ist deutlich sichtbar, dass die Einstellwelle 51 des erfindungsgemäßen Türschließers 50 in dieser Ausgestaltungsform ein Gegenkoppelelement 52 aufweist, das von einem Koppelelement 12 der erfindungsgemäßen Anzeigevorrichtung 11 formschlüssig kontaktiert wird. Das Koppelelement 12 ist Teil eines Koppelzahnrades 11, das wiederum einen Koppelabschnitt 10 einer erfindungsgemäßen Anzeigevorrichtung 1 bildet. Insbesondere in Figur 2 ist deutlich erkennbar, dass das Schneckenrad 54 eine Schneckenradaufnahme 55 aufweist, in der das Koppelzahnrad 11 zumindest teilweise angeordnet ist. Eine besonders kompakte Ausgestaltung einer Anzeigevorrichtung 1 bzw. eines Türschließers 50 kann dadurch bereitgestellt werden. Bei einer rotatorischen Bewegung der Einstellwelle 51, angetrieben durch das Schneckenrad 54, wird somit auch der Koppelabschnitt 10, insbesondere das Koppelzahnrad 11 in rotatorische Bewegung versetzt. Über einen Getriebeabschnitt 30, in dieser Ausgestaltungsform gebildet durch ein Getriebezahnrad 31, wird eine mechanische Wirkverbindung des Koppelabschnitts 10 mit einem Anzeigeabschnitt 20, insbesondere einem Anzeigezahnrad 24, hergestellt.

Das Anzeigezahnrad 24 ist einstückig mit einem Ritzelelement 23 ausgebildet. Am Ritzelelement 23 ist ein Anzeigeelement 21 angeordnet, das sich entlang des Ritzelelements 23 linear bewegen kann. Um die rotatorische Bewegung, die von der Einstellwelle 51 über das Koppelzahnrad 11 und das Getriebezahnrad 31 auf das Ritzelelement 23 übertragen wird, in eine lineare Bewegung des Anzeigeelementes 21 umzuwandeln, weist das Ritzelelement 23 ein Außengewinde auf. Das Anzeigeelement 21 wiederum weist eine Ritzelaufnahme 22 auf, die mit einem Innengewinde ausgebildet ist. Durch das Ineinandergreifen des Außengewindes des Ritzelelements 23 und des Innengewindes der Ritzelaufnahme 22 kann somit eine lineare Bewegung des Anzeigeelementes 21 aus der rotatorischen Bewegung, ursprünglich bereitgestellt durch die Einstellwelle 51, ermöglicht werden. Eine besonders gute Ablesbarkeit einer eingestellten Schließkraft eines erfindungsgemäßen Türschließers 50 kann durch dieses lineare Anzeigen besonders gut bereitgestellt werden. Ferner ist das Ritzelelement 23 wie abgebildet achsparallel und beabstandet zur Einstellwelle 51 des Türschließers 50 angeordnet. Auch auf diese Weise kann eine Ablesbarkeit der eingestellten Schließkraft weiter verbessert werden, da insbesondere durch die beabstandete Anordnung beliebige Positionen des Anzeigeabschnittes 20 in Bezug auf die Einstellwelle 51 ermöglichbar sind. Ferner weist die abgebildete Ausgestaltungsform einer erfindungsgemäßen Anzeigevorrichtung 1 ein Kappenelement 40 auf. Auf diese Weise kann eine Kompaktheit einer erfindungsgemäßen Anzeigevorrichtung 1 weiter gesteigert werden. Insbesondere weist das Kappenelement 40 Lagerungsvorrichtungen 41 auf, die insbesondere in dieser Ausgestaltungsform zum Lagern des Getriebezahnrades 31 und des Ritzelelements 23 ausgebildet sind, siehe hierzu beispielsweise Fig. 2. Zusätzliche Lagerungselemente können dadurch vermieden werden, wodurch die Kompaktheit einer erfindungsgemäßen Anzeigevorrichtung 1 weiter gesteigert werden kann. Auch kann insbesondere auch durch das Vorhandensein des Kappenelements 40, eine Nachrüstbarkeit eines Türschließers 50 mit einer erfindungsgemäßen Anzeigevorrichtung 1 bereitgestellt werden. Dafür kann beispielsweise das Kappenelement 40 einer erfindungsgemäßen Anzeigevorrichtung 1 einfach auf einen bereits vorhandenen Türschließer 50 aufgesteckt werden. Dies kann insbesondere dann vorgenommen werden, wenn beispielsweise das Koppelelement 12 als ein Innensechskant passend zu einem Gegenkoppelelement 52 der Einstellwelle 51, das als Außensechskant ausgebildet ist, vorhanden ist.

Insgesamt kann durch eine erfindungsgemäße Anzeigevorrichtung 1 für einen erfindungsgemäßen Türschließer 50 eine besonders gut ablesbare Anzeige einer Schließkraft des Türschließers 50 klargestellt werden. Diese Anzeige weist ein linear bewegbares Anzeigeelement 21 auf, das beabstandet und achsparallel zur Einstellwelle 51 angeordnet ist. Eine besonders gut ablesbare Anzeige der Schließkraft bei gleichzeitiger besonders kompakter Ausgestaltung einer erfindungsgemäßen Anzeigevorrichtung 1 kann auf diese Weise bereitgestellt werden.

### Bezugszeichenliste

- 1: Anzeigevorrichtung

- 10: Koppelabschnitt
- 11: Koppelzahnrad
- 12: Koppelelement

- 20: Anzeigeabschnitt
- 21: Anzeigeelement
- 22: Ritzelaufnahme
- 23: Ritzelelement
- 24: Anzeigezahnrad

- 30: Getriebeabschnitt
- 31: Getriebezahnrad

- 40: Kappenelement
- 41: Lagerungsvorrichtung

- 50: Türschließer
- 51: Einstellwelle
- 52: Gegenkoppelelement
- 53: Schnecke
- 54: Schneckenrad
- 55: Schneckenradaufnahme

## Patentansprüche

1. Anzeigevorrichtung (1) für einen Türschließer (50) mit verstellbarer Schließkraft, der Türschließer (50) aufweisend eine rotatorisch betätigbare Einstellwelle (51) zur Einstellung der Schließkraft des Türschließers (50),
wobei die Anzeigevorrichtung (1) einen Koppelabschnitt (10) zum mechanischen Koppeln mit der Einstellwelle (51) und einen vom Koppelabschnitt (10) getrennten und mit diesem mechanisch wirkverbundenen Anzeigeabschnitt (20) mit einem linear bewegbaren Anzeigeelement (21) zum Anzeigen der Schließkraft des Türschließers (50) aufweist, wobei der Anzeigeabschnitt (20) ein Ritzelelement (23) mit einem Außengewinde und das Anzeigeelement (21) eine Ritzelaufnahme (22) mit einem Innengewinde aufweist, wobei das Außengewinde des Ritzelelements (23) in das Innengewinde der Ritzelaufnahme (22) zum linearen Verstellen des Anzeigeelements (21) eingreift, wobei in einem montierten Zustand der Anzeigevorrichtung (1) das Ritzelelement (23) achsparallel und beabstandet zur Einstellwelle (51) des Türschließers (50) angeordnet ist, wobei die Anzeigevorrichtung (1) ein Kappenelement (40) zum Aufnehmen zumindest des Koppelabschnitts (10) und des Anzeigeabschnitts (20) aufweist, wobei das Kappenelement (40) am Türschließer (50) anordenbar ist, insbesondere auf den Türschließer (50) aufsteckbar ist,
**dadurch gekennzeichnet,**
**dass** der Koppelabschnitt (10) ein Koppelzahnrad (11) und der Anzeigeabschnitt (20) ein Anzeigezahnrad (24) zur Herstellung der mechanischen Wirkverbindung zwischen dem Koppelabschnitt (10) und dem Anzeigeabschnitt (20) aufweisen.

2. Anzeigevorrichtung (1) nach einem der vorangegangenen Ansprüche,
**dadurch gekennzeichnet,**
**dass** der Koppelabschnitt (10) und/oder der Anzeigeabschnitt (20) einen Getriebeabschnitt (30) zur Beeinflussung der mechanischen Wirkverbindung zwischen dem Koppelabschnitt (10) und dem Anzeigeabschnitt (20) aufweisen, wobei insbesondere der Getriebeabschnitt (30) zumindest ein Getriebezahnrad (31) aufweist.

3. Anzeigevorrichtung (1) nach einem der vorangegangenen Ansprüche,
**dadurch gekennzeichnet,**
**dass** der Koppelabschnitt (10) ein Koppelelement (12) zum mechanischen Koppeln mit einem Gegenkoppelelement (52) der Einstellwelle (51) aufweist.

4. Anzeigevorrichtung (1) nach Anspruch 3,
**dadurch gekennzeichnet,**
**dass** das Koppelelement (12) als ein Innensechskant zum mechanischen Koppeln mit einem als Außensechskant ausgebildeten Gegenkoppelelement (52) ausgebildet ist.

5. Anzeigevorrichtung (1) nach einem der vorangegangenen Ansprüche,
**dadurch gekennzeichnet,**
**dass** das Kappenelement (40) zumindest eine Lagerungsvorrichtung (41) zum Lagern des Koppelabschnitts (10) und/oder des Anzeigeabschnitts (20), insbesondere zum rotatorischen Lagern des Koppelzahnrads (11) und/oder des Anzeigezahnrads (24) und/oder des Ritzelelements (23) und/oder des Getriebezahnrads (31), aufweist.

6. Türschließer (50) mit verstellbarer Schließkraft, aufweisend eine rotatorisch betätigbare Einstellwelle (51) zur Einstellung der Schließkraft des Türschließers (50), ferner aufweisend eine Anzeigevorrichtung (1),
**dadurch gekennzeichnet,**
**dass** die Anzeigevorrichtung (1) nach einem der vorangegangenen Ansprüche ausgebildet ist.

7. Türschließer (50) nach Anspruch 6,
**dadurch gekennzeichnet,**
**dass** ein, insbesondere über eine Schnecke (53) rotatorisch antreibbares, Schneckenrad (54) mit der Einstellwelle (51) mechanisch gekoppelt ist, wobei das Schneckenrad (54) eine Schneckenradaufnahme (55) zum zumindest teilweisen Aufnehmen des Koppelabschnitts (10), insbesondere des Koppelzahnrads (11) des Koppelabschnitts (10), aufweist.

## Claims

1. A display device (1) for a door closer (50) with adjustable closing force, wherein the door closer (50) includes a rotatably actuatable setting shaft (51) for setting the closing force of the door closer (50), wherein the display device (1) includes a coupling section (10) for mechanically coupling to the setting shaft (51) and a display section (20) with a linearly movable display element (21) for displaying the closing force of the door closer (50), which display section is separate from the coupling section (10) and mechanically operatively connected to the same, wherein the display section (20) includes a pinion element (23) with a male thread and the display element (21) includes a pinion reception (22) with a female thread, wherein the male thread of the pinion element (23) engages in the female thread of the pinion reception (22) for linearly adjusting the display element (21), wherein, in the mounted condition of the display device (1), the pinion element (23) is disposed axis-parallel and spaced apart from the setting shaft (51) of the door closer (50), wherein the display device (1) includes a cap element (40) for accommodating at least the coupling section (10) and the display section (20), wherein the cap element (40) can be disposed at the door closer (50), in particular is fittable onto the door closer (50),
**characterized in**
**that** the coupling section (10) includes a toothed coupling wheel (11) and the display section (20) includes a toothed display wheel (24) for establishing the mechanical operative connection between the coupling section (10) and the display section (20).

2. The display device (1) according to any of the preceding claims,
**characterized in**
**that** the coupling section (10) and/or the display section (20) include/s a gear section (30) for influencing on the mechanical operative connection between the coupling section (10) and the display section (20), wherein in particular the gear section (30) includes at least one toothed gear wheel (31).

3. The display device (1) according to any of the preceding claims,
**characterized in**
**that** the coupling section (10) includes a coupling element (12) for mechanically coupling to a coupling counter-element (52) of the setting shaft (51).

4. The display device (1) according to claim 3,
**characterized in**
**that** the coupling element (12) is formed as a hexagon socket for mechanically coupling to a coupling counter-element (52) formed as an external hexagon.

5. The display device (1) according to any of the preceding claims,
**characterized in**
**that** the cap element (40) includes at least one bearing device (41) for bearing the coupling section (10) and/or the display section (20), in particular for rotationally bearing the toothed coupling wheel (1) and/or the toothed display wheel (24) and/or the pinion element (23) and/or the toothed gear wheel (31).

6. A door closer (50) with adjustable closing force, including a rotatably actuatable setting shaft (51) for adjusting the closing force of the door closer (50), further including a display device (1),
**characterized in**
**that** the display device (1) is formed according to any of the preceding claims.

7. The door closer (50) according to claim 6,
**characterized in**
**that** a worm wheel (54), in particular rotationally drivable via a worm (53), is mechanically coupled to the setting shaft (51), wherein the worm wheel (54) includes a worm wheel reception (55) for at least partially accommodating the coupling section (10), in particular of the toothed coupling wheel (11) of the coupling section (10).

## Revendications

1. Dispositif d'affichage (1) pour un ferme-porte (50) avec une force de fermeture ajustable, le ferme-porte (50) comprenant un arbre de réglage (51) actionnable par rotation pour régler la force de fermeture du ferme-porte (50),
le dispositif d'affichage (1) comprenant une section de couplage (10) pour accoupler mécaniquement à l'arbre de réglage (51) et une section d'affichage (20) séparée de la section de couplage (10) et mécaniquement connectée opérationnellement à ce dernier, avec un élément d'affichage (21) linéairement déplaçable pour afficher la force de fermeture du ferme-porte (50), la section d'affichage (20) comprenant un élément de pignon (23) avec un filetage et l'élément d'affichage (21) comprenant une réception de pignon (22) avec un taraudage, le filetage de l'élément de pignon (23) s'engrenant dans le taraudage de la réception de pignon (22) pour l'ajustage linéaire de l'élément d'affichage (21), dans un état monté du dispositif d'affichage (1), l'élément de pignon (23) étant agencé parallèlement à l'axe et espacé de l'arbre de réglage (51) du ferme-porte (50), le dispositif d'affichage (1) comprenant un élément capuchon (40) pour recevoir au moins la section de couplage (10) et la section d'affichage (20), l'élément capuchon (40) pouvant être agencé sur le ferme-porte (50), tout particulièrement enfichable sur le ferme-porte (50),
**caractérisé en ce**
**que** la section de couplage (10) comprend une roue dentée de couplage (11) et la section d'affichage comprend une roue dentée d'affichage (24) pour réaliser la connexion opérationnelle mécanique entre la section de couplage (10) et la section d'affichage (20).

2. Dispositif d'affichage (1) selon l'une des revendications précédentes,
**caractérisé en ce**
**que** la section de couplage (10) et/ou la section d'affichage (20) comprennent/comprend une section de transmission (30) pour influer sur la connexion opérationnelle mécanique entre la section de couplage (10) et la section d'affichage (20), tout particulièrement la section de transmission (30) comprenant au moins une roue dentée de transmission (31).

3. Dispositif d'affichage (1) selon l'une des revendications précédentes,
**caractérisé en ce**
**que** la section de couplage (10) comprend un élément de couplage (12) pour accoupler mécaniquement à un contre-élément de couplage (52) de l'arbre de réglage (51).

4. Dispositif d'affichage (1) selon la revendication 3,
**caractérisé en ce**
**que** l'élément de couplage (12) est aménagé comme six pans creux pour accoupler mécaniquement à un contre-élément de couplage (52) aménagé comme six pans.

5. Dispositif d'affichage (1) selon l'une des revendications précédentes,
**caractérisé en ce**
**que** l'élément capuchon (40) comprend au moins un dispositif de support (41) pour supporter la section de couplage (10) et/ou la section d'affichage (20), tout particulièrement pour le support rotatif de la roue dentée de couplage (11) et/ou de la roue dentée d'affichage (24) et/ou de l'élément de pignon (23) et/ou de la roue dentée de transmission (31).

6. Ferme-porte (50) avec force de fermeture ajustable, comprenant un arbre de réglage (51) actionnable par rotation pour régler la force de fermeture du ferme-porte (50), comprenant par ailleurs un dispositif d'affichage (1),
**caractérisé en ce**
**que** le dispositif d'affichage (1) est aménagé selon l'une des revendications précédentes.

7. Ferme-porte (50) selon la revendication 6,
**caractérisé en ce**
**qu'**une roue à vis sans fin (54), tout particulièrement entraînable en rotation par une vis sans fin (53), est mécaniquement accouplée à l'arbre de réglage (51), la roue à vis sans fin (54) comprenant une réception de roue à vis sans fin (55) pour recevoir au moins partiellement la section de couplage (10), tout particulièrement de la roue dentée de couplage (11) de la section de couplage (10).
